# EUROPÄISCHE PATENTSCHRIFT

(11) **EP 1 067 636 B1**
(45) Veröffentlichungstag und Bekanntmachung des Hinweises auf die Patenterteilung: **15.08.2007**
(21) Anmeldenummer: 00112442.9
(22) Anmeldetag: 10.06.2000
(51) Int. Cl.: H01R 13/645

(54) **Elektrischer Steckverbinder**
Electrical connector
Connecteur électrique

(30) Priorität: 06.07.1999 DE 19932243
(43) Veröffentlichungstag der Anmeldung: 10.01.2001
(73) Patentinhaber: Wago Verwaltungsgesellschaft mbH, 32423 Minden (DE)
(72) Erfinder: Gerberding, Wolfgang, 31840 Hessisch-Oldendorf (DE)
(74) Vertreter: Lange, Gerd

(56) Entgegenhaltungen:
- EP-A- 0 471 943
- DE-A- 2 362 060
- DE-A- 2 807 016
- DE-A- 3 440 043

## Beschreibung

Die Erfindung betrifft einen elektr. Steckverbinder, bestehend aus einem Steckerteil mit Isolierstoffgehäuse und einem Buchsenteil mit Isolierstoffgehäuse, die beide jeweils pro Pol eine angeformte Berührungsschutzhülse aufweisen derart, daß beim Schließen des Steckverbinders die Berührungsschutzhülsen, die die Buchsenkontakte des Buchsenteils umschließen, in die Aufnahmekammern der Berührungsschutzhülsen, die die Steckerstifte des Steckerteils umgeben, einschiebbar sind, wobei die Querschnittsprofile der Aufnahmekammern der Berührungsschutzhülsen des Steckerteils jeweils form- und weitgehend paßgenau dem äußeren Querschnittsprofil der jeweils zugeordneten Berührungsschutzhülsen der Buchsenkontakte entsprechen (= feste Codierung).

Steckverbinder dieser Art sind aus der EP 0 471 943 B1 bekannt. Sie werden in der Geräte- und Installationstechnik vielfach eingesetzt und haben den systembedingten Nachteil, daß die zu Codierungszwecken formgleich ineinanderschiebbaren Berührungsschutzhülsen doch in ihrer Passungsgenauigkeit ein ausreichend großes Spiel aufweisen müssen, damit in der Praxis die Berührungsschutzhülsen mit möglichst geringen Steckkräften ineinandergeschoben und wieder auseinandergezogen werden können.

Das vorgenannte Spiel in der Passungsgenauigkeit der Berührungsschutzhülsen eines Steckverbinders bedingt, daß die Steckverbinder im geschlossenen Zustand nicht sehr stabil sind, zumal da die relativ lang ausgeführten Berührungsschutzhülsen des Steckerteils, die in einem Abstand den jeweiligen Steckerstift umgeben (= Querschnitt der Aufnahmekammern) wegen ihres rohrförmigen Querschnittprofils und wegen ihrer meist geringen Wandstärken relativ instabil sind. Im robusten Einsatz solcher Steckverbinder, z.B. im Heizungsbau, kann die Instabilität zu Kontaktproblemen führen.

Aufgabe der Erfindung ist es, eine stabilere Ausführungsform solcher Steckverbinder zu entwickeln, ohne daß zu diesem Zweck die Steckkräfte beim Schließen und Öffnen des Steckverbinders größer werden oder die Codierungsmöglichkeiten der ineinanderzuschiebenden Berührungsschutzhülsen eingeschränkt werden.

Diese Aufgabe wird erfindungsgemäß dadurch gelöst, daß die Berührungsschutzhülsen des Steckerteils jeweils ein Mehrkammer-Querschnittsprofil, vorzugsweise ein 2-Kammer-Querschnittsprofil aufweisen, das aus der ersten Aufnahmekammer, die den Steckerstift umgibt und einer zweiten Aufnahmekammer gebildet ist derart, daß die zweite Aufnahmekammer zu der ersten Aufnahmekammer parallel verläuft und mit dieser einstückig ausgeformt ist und von der ersten Aufnahmekammer durch eine Isolierstoff-Zwischenwand getrennt ist.

Das vorgeschlagene 2-Kammer-Querschnittsprofil der Berührungschutzhülsen des Steckerteils verbessert die Formstabilität (Steifigkeit) der relativ langen Berührungsschutzhülsen sehr wesentlich, wobei der Materialeinsatz für die Isolierstoffwandungen der zweiten Aufnahmekammer nur geringfügig steigt, denn die neuen 2-Kammer-Berührungsschutzhülsen gewinnen ihre verbesserte Formstabilität in erster Linie aus dem Mehrkammer-Querschnittsprofil und nicht aus einer Erhöhung der Wandstärken der Aufnahmekammern.

Durch das Einschieben der Berührungsschutzhülsen der Buchsenkontakte (die von Haus aus stabiler sind, da sie die Buchsenkontakte enger und mit dickeren Wandstärken umschließen, siehe EP 0 471 943 B1) in die Berührungsschutzhülsen der Steckerstifte (die nach der Lehre der Erfindung als 2-Kammer-Berührungsschutzhülsen ausgebildet sind) erreicht der Steckverbinder insgesamt im geschlossenen Zustand eine hohe Gebrauchsstabilität, und zwar auch dann, wenn zunächst die zweite Aufnahmekammer der Berührungsschutzhülsen des Steckerteils ungenutzt bleibt.

Doch eine Weiterentwicklung der Erfindung sieht vor, daß die zweite Aufnahmekammer der 2-Kammer-Berührungsschutzhülsen sinnvoll genutzt wird.

Nach Anspruch 2 kann die zweite Aufnahmekammer einen Steckzapfen aufnehmen, der an dem Isolierstoffgehäuse des Buchsenteils angeformt ist und der beim Schließen des Steckverbinders form- und weitgehend paßgenau in die jeweils zugeordnete zweite Aufnahmekammer des 2-Kammer-Querschnittsprofils der Berührungsschutzhülsen des Steckerteils einfährt.

Steckzapfen dieser Art, die mit dem Isolierstoffgehäuse des Buchsenteils formsteif ausgeformt sind, bewirken eine zusätzliche Stabilisierung des geschlossenen Steckverbinders, so daß dieser für besonders robuste Praxiseinsätze geeignet ist.

Eine andere Möglichkeit der Nutzung der zweiten Aufnahmekammer der 2-Kammer-Berührungsschutzhülsen sieht nach Anspruch 3 vor, daß wiederum Steckzapfen an dem Isolierstoffgehäuse des Buchsenteils angeformt sind, diese jedoch nahe dem Isolierstoffgehäuse Sollbruchkerben aufweisen, so daß sie zu Codierungszwecken wahlweise abgetrennt (z.B. abgebrochen) werden können und in die jeweils zugeordnete Aufnahmekammer der 2-Kammer-Berührungsschutzhülsen des Steckerteils einsetzbar sind. Dadurch besitzt ein Steckverbinder der erfindungsgemäßen Art zusätzlich zu seiner festen Codierung (die durch die jeweilige Formgleichheit der ineinanderschiebbaren Berührungsschutzhülsen herstellerseitig fest vorgegeben ist) eine weitere variable Codierungsmöglichkeit.

Nach Anspruch 4 ist es sehr vorteilhaft, das 2-Kammer-Querschnittsprofil der Berührungsschutzhülsen des Steckerteils zweistöckig auszubilden derart, daß sich alle zweiten Aufnahmekammern in einem oberen Stockwerk befinden und daß alle ersten Aufnahmekammern in einem unteren Stockwerk angeordnet sind, wobei die vorgenannte feste Codierung dadurch realisiert ist, daß herstellerseitig in den Seitenwänden der ersten Aufnahmekammern Vor- und Rücksprünge eingeformt sind, die sich ausschließlich in Richtung des unteren Stockwerks erstrecken. Dadurch ist das untere Stockwerk optimal genutzt, und es wird trotz der Anordnung der zweiten Aufnahmekammern in einem oberen Stockwerk insgesamt ein relativ flacher Gesamtaufbau des Steckverbinders erreicht.

In dem oberen Stockwerk, in dem entsprechend der vorstehend beschriebenen Ausführungsform der Erfindung die zweiten Aufnahmekammern der 2-Kammer-Berührungsschutzhülsen des Steckerteils positioniert sind, ist eine optimale Raumnutzung gemäß Anspruch 5 dadurch gekennzeichnet, daß die in Richtung des oberen Stockwerks sich erstreckende Breite der zweiten Aufnahmekammern derart bemessen ist, daß in dem oberen Stockwerk zwischen den zweiten Aufnahmekammern benachbarter Berührungsschutzhülsen ein Freiraum (= freier Raum) entsteht, und daß in dem Freiraum die Bauelemente einer Verriegelungsvorrichtung positioniert sind, die die Steckverbinderhälften (Steckerteil und Buchsenteil) im geschlossenen Zustand miteinander verriegelt.

Diese Bauelemente einer Verriegelungsvorrichtung können nach Anspruch 6 nahezu vollständig versenkt in dem Freiraum angeordnet sein derart, daß sie aus den äußeren Konturen der Steckverbinderhälften des Steckverbinders nicht oder nur geringfügig vorstehen. Hierdurch ist die Verriegelungsvorrichtung gegen ein unbeabsichtigtes Lösen weitestgehend geschützt.

Nachfolgend werden Ausführungsbeispiele der Erfindung anhand der Zeichnungen näher beschrieben. Es zeigen:
- Fig. 1 und 2: Steckerteil und Buchsenteil eines Steckverbinders gemäß der Erfindung,
- Fig. 3: diverse Codierungsmöglichkeiten des Steckverbinders,
- Fig. 4: Bauelemente einer Verriegelungsvorrichtung,
- Fig. 5 und 6: Steckerteil und Buchsenteil gemäß Fig. 1 und 2 mit der Verriegelungsvorrichtung gemäß Fig. 4.

In Fig. 1 und 2 ist der Steckerteil mit dem Isolierstoffgehäuse 10 (siehe Fig. 1) und der Buchsenteil mit dem Isolierstoffgehäuse 11 (siehe Fig. 2) dargestellt. An die Isolierstoffgehäuse sind pro Pol jeweils eine Berührungsschutzhülse 12 für den Steckerstift 14 und eine Berührungsschutzhülse 13 für den Buchsenkontakt 15 angeformt.

Die Berührungsschutzhülse 12 des Steckerteils ist gemäß der Lehre der Erfindung als 2-Kammer-Berührungsschutzhülse ausgebildet mit einem 2-Kammer-Querschnittsprofil, das aus der ersten Aufnahmekammer 20, die den Steckerstift 14 in einem Abstand umgibt, und einer zweiten Aufnahmekammer 21 gebildet ist derart, daß die zweite Aufnahmekammer 21 zu der ersten Aufnahmekammer 20 parallel verläuft und mit dieser einstückig ausgeformt ist und von der ersten Aufnahmekammer durch eine Isolierstoff-Zwischenwand 23 getrennt ist.

Der in Fig. 2 dargestellte Buchsenteil des Steckverbinders besitzt pro Pol eine Berührungsschutzhülse 13, die in bekannter Weise den Buchsenkontakt 15 relativ eng umschließt und an ihrem vorderen Ende eine Durchgangsöffnung 24 aufweist, über die der Steckerstift 14 in den Buchsenkontakt 15 einsteckbar ist, sobald die Berührungsschutzhülse 13 des Buchsenkontaktes in die erste Aufnahemkammer 20 der Berührungsschutzhülsen des Steckerteils eingeschoben wird.

Herstellerseitig ist für das Ineinanderschieben der vorgenannten Berührungsschutzhülsen beim Schließen des Steckverbinders eine feste Codierung in der Weise vorgegeben, daß das Querschnittsprofil der ersten Aufnahmekammer 20 des Steckerteils form- und weitgehend paßgenau dem äußeren Querschnittsprofil der jeweils zugeordneten Berührungsschutzhülsen 13 des Buchsenteils entsprechen muß. Fig. 3 verdeutlicht (jeweils in der Draufsicht auf das vordere Ende der Berührungsschutzhülsen des Steckerteils) verschiedene Möglichkeiten der Codierung eines 3-poligen Steckverbinders, wie er in den Fig. 1 und 2 als Beispiel dargesteltl ist.

Oberhalb der Berührungsschutzhülsen 13 des in Fig. 2 dargestellten Buchsenteils sind an dessen Isolierstoffgehäuse 11 Steckzapfen 22 angeformt, die beim Schließen des Steckverbinders form- und weitgehend paßgenau in die jeweils zugeordnete zweite Aufnahmekammer 21 des 2-Kammer-Querschnittsprofils der Berührungsschutzhülsen des in Fig. 1 dargestellten Steckerteils einfahren.

Diese Steckzapfen haben Sollbruchkerben 24 und können von dem Isolierstoffgehäuse des Buchsenteils abgetrennt werden. Im nicht-abgetrennten Zustand sind sie formsteif mit dem Buchsenteil verbunden und geben dem geschlossenen Steckverbinder eine zusätzliche Stabilität, da sie, wie vorstehend bereits erwähnt,in das 2-Kammer-Querschnittsprofil des Steckerteils einfahren. Werden jedoch die Steckzapfen nach Wahl des Anwenders an ihrer Sollbruchkerbe 24 von dem Buchsenteil abgetrennt und in die zweite Aufnahemkammer 21 des 2-Kammer-Querschnittsprofils der Berührungsschutzhülsen des Steckerteils eingesteckt und verrastet, dann entsteht dadurch eine variable Codiermöglichkeit, die wahlweise vom Anwender zusätzlich zu der vom Hersteller fest vorgegebenen Codierung durchzuführen ist.

Damit die abgetrennten Steckzapfen in der jeweiligen zweiten Aufnahmekammer des 2-Kammer-Querschnittsprofils der Berührungsschutzhülsen des Steckerteils unverlierbar verrasten können, ist vorgesehen, daß die Steckzapfen 22 seitliche Quermulden 25 aufweisen (siehe Fig. 2) und nach ihrer Abtrennung vom Buchsenteil mit ihrem Fußende voran in die zweiten Aufnahmekammern eingesteckt werden, woraufhin ihre Quermulden 25 mit seitlichen Querwölbungen 26 verrasten, die in der jeweils zweiten Aufnahmekammer ausgeformt sind (siehe Fig. 1).

Die am Kopfende der Steckzapfen jeweils vorhandene Vertiefung 27 für den Eingriff einer Schraubendreherklinge (siehe Fig. 2) liegt im eingesteckten und verrasteten Zustand des Steckzapfens direkt unterhalb des Arbeitsschlitzes 28 der zweiten Aufnahmekammer (siehe Fig. 1), so daß der Steckzapfen auch wieder mittels einer Schraubendreherklinge aus der zweiten Aufnahmekammer herausgearbeitet werden kann, wenn sich dies als notwendig oder als wünschenswert erweisen sollte.

Fig. 1 läßt gut erkennen, daß bei dem dargestellten Ausführungsbeispiel das 2-Kammer-Querschnittsprofil der Berührungsschutzhülsen zweistöckig aufgebaut ist. Im oberen Stockwerk liegen alle zweiten Aufnahmekammern 21, und im unteren Stockwerk liegen alle ersten Aufnahmekammern 20, wobei sich die festen Codierungen im Querschnittsprofil der ersten Aufnahmekammern grundsätzlich in den Seitenwänden der ersten Aufnahmekammern befinden und sich in Richtung des unteren Stockwerks erstrecken, so daß das obere Stockwerk von diesen Codierungen frei bleibt (vergl. hierzu Fig. 3 und Fig. 1).

Hieraus resultiert die Möglichkeit, in dem oberen Stockwerk zwischen den jeweiligen zweiten Aufnahmekammern 21 benachbarter Berührungsschutzhülsen Freiräume zu schaffen, in die die Bauelemente einer Verriegelungsvorrichtung positionierbar sind, die die Steckverbinderhälften (Steckerteil und Buchsenteil) im geschlossenen Zustand miteinander verriegelt. Die Fig. 4 zeigt eine solche Verriegelungsvorrichtung.

Die Verriegelungsvorrichtung gemäß Fig. 4 zeigt an jeder Steckverbinderhälfte jeweils zwei angeformte Rasthakenaufnahmen 30, die alle baugleich ausgeführt sind und mit einem Rasthaken-Verbindungsstück 31 zusammenarbeiten. Das Rasthaken-Verbindungsstück besitzt auf jeder Seite zwei Haltezapfen 32, die in die Längsschächte 33 der Rasthakenaufnahmen einsteckbar sind. Beim Einstecken gleitet der jeweilige Rasthaken 34 über die Anlaufschräge 35 in die Rastvertiefung 36.

Zum Lösen der Rasthaken 34 aus der Rastvertiefung 36 wird die Brücke 37 zwischen den beiden benachbarten Rasthaken mittels einer Schraubendreherklinge unterfahren. Zu diesem Zweck wird die Schraubendreherklinge über die Schräge 38 unter die Brücke 37 geschoben. Diese Art des Lösens der Rasthaken aus ihrer jeweiligen Rastvertiefung kann sowohl auf der linken als auch auf der rechten Seite des dargestellten Rasthaken-Verbindungsstücks ausgeführt werden.

Eine zweite Art des Lösens der in Fig. 4 auf der linken Seite dargestellten Rasthaken ist mittels des Wipphebels 39 möglich, dessen rechtes Ende mit einem Werkzeug o.dergl. niedergedrückt werden kann, so daß sein linkes Ende die Brücke 37 zwischen den auf der linken Seite benachbarten Rasthaken anhebt.

Das Rasthaken-Verbindungsstück 31 kann vor dem Schließen des Steckverbinders zunächst mit den Rasthakenaufnahmen der linken Steckverbinderhälfte oder mit den Rasthakenaufnahmen der rechten Steckverbinderhälfte verrastet werden, so daß es mit der jeweiligen Steckverbinderhälfte eine leicht zu handhabende Montageeinheit bildet.

Das Rasthaken-Verbindungsstück kann in der in Fig. 4 dargestellten Anordnung mit den Rastaufnahmen 30 der Steckverbinderhälften verrastet werden, aber es kann auch um 180° gedreht mit den Rastaufnahmen der Steckverbinderhälften verrastet werden, je nachdem, welche Handhabungsvorteile der Anwender darin sieht, daß der Wipphebel 39 nahe der einen oder nahe der anderen Steckverbinderhälfte zu betätigen ist.

Die Fig. 5 und 6 zeigen, in welcher Weise die Rasthakenaufnahmen 30 in die Freiräume der Steckverbinderhälften zu integrieren sind. Die Steckverbinderhälften selbst sind bereits anhand der Fig. 1 und 2 im Detail erklärt, so daß darauf Bezug genommen werden kann.

## Patentansprüche

1. Elektr. Steckverbinder,
- bestehend aus einem Steckerteil mit Isolierstoffgehäuse und einem Buchsenteil mit Isolierstoffgehäuse, die beide jeweils pro Pol eine angeformte Berührungsschutzhülse aufweisen
- derart, daß beim Schließen des Steckverbinders die Berührungsschutzhülsen, die die Buchsenkontakte des Buchsenteils umschließen, in die Aufnahmekammern der Berührungsschutzhülsen, die die Steckerstifte des Steckerteils umgeben, einschiebbar sind,
- wobei die Querschnittsprofile der Aufnahmekammern der Berührungsschutzhülsen des Steckerteils jeweils form- und weitgehend paßgenau dem äußeren Querschnittsprofil der jeweils zugeordneten Berührungsschutzhülsen des Buchsenteils entsprechen (= feste Codierung),
**dadurch gekennzeichnet,**
- **daß** die Berührungsschutzhülsen (12) des Steckerteils jeweils ein Mehrkammer-Querschnittsprofil, vorzugsweise ein 2-Kammer-Querschnittsprofil aufweisen, das aus der ersten Aufnahmekammer (20), die den Steckerstift (14) umgibt, und einer zweiten Aufnahmekammer (21) gebildet ist
- derart, daß die zweite Aufnahmekammer (21) zu der ersten Aufnahmekammer (20) parallel verläuft und mit dieser einstückig ausgeformt ist und von der ersten Aufnahmekammer durch eine Isolierstoff-Zwischenwand (23) getrennt ist.

2. Steckverbinder nach Anspruch 1,
**dadurch gekennzeichnet,**
- **daß** an dem Isolierstoffgehäuse des Buchsenteils Steckzapfen (22) angeformt sind, die beim Schließen des Steckverbinders form- und weitgehend paßgenau in die jeweils zugeordneten zweiten Aufnahmekammern (21) des 2-Kammer-Querschnittsprofils der Berührungsschutzhülsen des Steckerteils einfahren.

3. Steckverbinder nach Anspruch 2,
**dadurch gekennzeichnet,**
- **daß** die Steckzapfen (22) nahe dem Isolierstoffgehäuse des Buchsenteils Solibruchkerben (24) aufweisen
- und **daß** in der Umfangsfläche der Steckzapfen vor- oder zurückspringende Formgebungen (25) vorhanden sind mittels der die an der Sollbruchkerbe abgetrennten Steckzapfen in die zweite Aufnahmekammer (21) des 2-Kammer-Querschnittsprofils der Berührungsschutzhülsen des Steckerteils verrastbar sind (= variable Codierung).

4. Steckverbinder nach einem der vorhergehenden Ansprüche,
**dadurch gekennzeichnet,**
- **daß** die 2-Kammer-Querschnittsprofile der Berührungsschutzhülsen des Steckerteils zweistöckig aufgebaut sind derart,
- **daß** sich alle zweiten Aufnahmekammern (21) in einem oberen Stockwerk befinden
- und **daß** alle ersten Aufnahmekammern (20) in einem unteren Stockwerk angeordnet sind,
- wobei in den Seitenwänden der ersten Aufnahmekammern zu Codierungszwecken Vor- und Rücksprünge vorhanden sind, die sich ausschließlich in Richtung des unteren Stockwerks erstrecken.

5. Steckverbinder nach Anspruch 4,
**dadurch gekennzeichnet,**
- **daß** die in Richtung des oberen Stockwerks sich erstreckende Breite der zweiten Aufnahmekammern (21) derart bemessen ist, daß in dem oberen Stockwerk zwischen den zweiten Aufnahmekammern benachbarter Berührungsschutzhülsen ein Freiraum (= freier Raum) gebildet ist
- und **daß** in dem Freiraum die Bauelemente einer Verriegelungsvorrichtung positioniert sind, die die Steckverbinderhälften (Steckerteil und Buchsenteil) im geschlossenen Zustand miteinander verriegelt.

6. Steckverbinder nach Anspruch 5,
**dadurch gekennzeichnet,**
- **daß** die Bauelemente der Verriegelungsvorrichtung weitgehend versenkt in dem Freiraum positioniert sind derart, daß sie aus den äußeren Konturen der Steckverbinderhälften des Steckverbinders nicht oder nur geringfügig vorstehen.

## Claims

1. Electr. plug-in connector,
- comprising a plug part with an insulating-material housing and a socket part with an insulating-material housing, which both have an anti-shock sleeve respectively fitted per pole,
- in such a manner that, when closing the plug-in connector, the anti-shock sleeves, which enclose the socket contacts of the socket part, can be pushed into the receiving chambers of the anti-shock sleeves which surround the plug pins of the plug part,
- the cross-sectional profiles of the receiving chambers of the anti-shock sleeves of the plug part respectively corresponding accurately in shape and largely in fitting to the external cross-sectional profile of the respectively associated anti-shock sleeves of the socket part (= fixed coding),
**characterised**
- **in that** the anti-shock sleeves (12) of the plug part each have a multichamber cross-sectional profile, preferably a 2-chamber cross-sectional profile, which is formed from the first receiving chamber (20), which surrounds the plug pin (14), and a second receiving chamber (21),
- in such a manner that the second receiving chamber (21) extends parallel to the first receiving chamber (20) and is integrally formed therewith, and is separated from the first receiving chamber by an insulating-material intermediate wall (23).

2. Plug-in connector according to claim 1,
**characterised**
- **in that**, on the insulating-material housing of the socket part, plug-in pegs (22) are provided which, when closing the plug-in connector, engage accurately in shape and largely in fitting in the respectively associated second receiving chambers (21) of the 2-chamber cross-sectional profile of the anti-shock sleeves of the plug part.

3. Plug-in connector according to claim 2,
**characterised**
- **in that** the plug-in pegs (22) have intended breaking notches (24) in the vicinity of the insulating-material housing of the socket part,
- and **in that**, in the circumferential faces of the plug-in pegs, there are protruding or recessed form-shaping elements (25), by means of which the plug-in pegs, separated at the intended breaking notch, can be locked in the second receiving chamber (21) of the 2-chamber cross-sectional profile of the anti-shock sleeves of the plug part (= variable coding).

4. Plug-in connector according to one the preceding claims,
**characterised**
- **in that** the 2-chamber cross-sectional profiles of the anti-shock sleeves of the plug part are constructed on two levels in such a manner
- that all of the second receiving chambers (21) are situated in an upper level,
- and **in that** all of the first receiving chambers (20) are disposed in a lower level,
- there being in the lateral walls of the first receiving chambers, for coding purposes, projections and recesses which extend exclusively in the direction of the lower level.

5. Plug-in connector according to claim 4,
**characterised**
- **in that** the width of the second receiving chambers (21), which extends in the direction of the upper level, is dimensioned in such a manner that a gap (= free space) is formed in the upper level between the second receiving chambers of adjacent anti-shock sleeves,
- and **in that** the structural elements of a locking device are positioned in the gap, which device locks together the plug-in connector halves (plug part and socket part) in the closed state.

6. Plug-in connector according to claim 5,
**characterised**
- **in that** the structural elements of the locking device are positioned in a largely sunken manner in the gap in such a manner that they do not protrude, or protrude only slightly, from the external contours of the plug-in connector halves of the plug-in connector.

## Revendications

1. Connecteur électrique enfichable,
- constitué d'une partie mâle comportant un boîtier en matière isolante, et d'une partie femelle comportant un boîtier en matière isolante, les deux parties présentant à chaque pôle un manchon de protection adapté contre les contacts accidentels,
- de telle manière que, lors de la fermeture du connecteur enfichable, les manchons de protection contre les contacts accidentels, qui entourent les contacts de prise femelle de la partie femelle, peuvent être insérés dans les chambres de réception des manchons de protection contre les contacts accidentels, qui entourent les broches d'enfichage de la partie mâle,
- les profils en coupe transversale des chambres de réception des manchons de protection contre les contacts accidentels de la partie mâle correspondant, respectivement en forme et en largeur, très exactement au profil extérieur en coupe transversale des manchons associés respectifs de protection contre les contacts accidentels, de la partie femelle (= codage fixe),
**caractérisé en ce que**
- les manchons (12) de protection contre les contacts accidentels de la partie mâle présentent chacun un profil en coupe transversale à plusieurs chambres, de préférence un profil en coupe transversale à 2 chambres qui est formé de la première chambre de réception (20), laquelle entoure la broche d'enfichage (14), et d'une deuxième chambre de réception (21)
- de telle manière que la deuxième chambre de réception (21) s'étend parallèlement à la première chambre de réception (20), et soit façonnée monobloc avec cette dernière, et soit séparée de la première chambre de réception par une paroi intermédiaire (23) en matière isolante.

2. Connecteur enfichable selon la revendication 1, **caractérisé en ce que**
- sont formés sur le boîtier en matière isolante de la partie femelle des tenons d'emboîtement (22) qui, lors de la fermeture du connecteur enfichable, s'enfoncent, en forme et en largeur, très exactement dans les deuxièmes chambres de réception (21) associées respectives du profil en coupe transversale à 2 chambres des manchons de protection contre les contacts accidentels, de la partie mâle.

3. Connecteur enfichable selon la revendication 2, **caractérisé en ce que**
- les tenons d'emboîtement (22) présentent, près du boîtier en matière isolante de la partie femelle, des entailles de rupture (24)
- et **en ce que**, sur la surface périphérique des tenons d'emboîtement, sont présentes des conformations (25) en saillie ou en retrait, au moyen desquelles les tenons d'emboîtement, détachés au niveau de l'entaille de rupture, sont susceptibles de s'encliqueter dans la deuxième chambre de réception (21) du profil en coupe transversale à 2 chambres des manchons de protection contre les contacts accidentels, de la partie mâle (= codage variable).

4. Connecteur enfichable selon l'une des revendications précédentes,
**caractérisé en ce que**
- les profils en coupe transversale à 2 chambres des manchons de protection contre les contacts accidentels de la partie mâle sont construits sur deux étages, de telle manière
- que toutes les deuxièmes chambres de réception (21) se trouvent dans un étage supérieur
- et que toutes les premières chambres de réception (20) soient disposées dans un étage inférieur,
- de sorte que des saillies et des retraits, qui s'étendent exclusivement en direction de l'étage inférieur, soient présents à des fins de codage dans les parois latérales des premières chambres de réception.

5. Connecteur enfichable selon la revendication 4, **caractérisé en ce que**
- la largeur de la deuxième chambre de réception (21) s'étendant en direction de l'étage supérieur est dimensionnée de telle manière qu'un intervalle (= espace libre) soit formé dans l'étage supérieur, entre les deuxièmes chambres de réception de manchons contigus de protection contre les contacts accidentels,
- et **en ce que**, dans l'intervalle, sont positionnées les composants d'un organe de verrouillage qui bloque entre elles, à l'état fermé, les moitiés de connecteur enfichable (partie mâle et partie femelle).

6. Connecteur enfichable selon la revendication 5, **caractérisé en ce que**
- les composants de l'organe de verrouillage sont positionnés en étant profondément enfoncés dans l'intervalle, de telle manière qu'elles ne dépassent pas, ou seulement de manière négligeable, des contours extérieurs des moitiés de connecteur enfichable.
